# FASCICULE DE BREVET EUROPEEN

(11) **EP 1 183 419 B1**
(45) Date de publication et mention de la délivrance du brevet: **31.03.2004**
(21) Numéro de dépôt: 00935750.0
(22) Date de dépôt: 08.06.2000
(51) Int. Cl.: D21D 5/20, D21D 5/02, D21F 1/66

(54) **PROCEDE ET APPAREIL POUR LA PREPARATION DE PATE A PAPIER A PARTIR DE VIEUX PAPIERS**
VERFAHREN UND VORRICHTUNG ZUR HERSTELLUNG VON FASERSTOFF AUS ALTPAPIER
METHOD AND APPARATUS FOR PREPARING PAPER PULP FROM USED PAPER

(30) Priorité: 09.06.1999 PT 10232099
(43) Date de publication de la demande: 06.03.2002
(73) Titulaire: Finidro, Financiamentos Energéticos, LDA, 1400 Lisbonne (PT)
(72) Inventeur: HAFFNER, Eric, P-1400 Lisbonne (PT)
(74) Mandataire: Alves Moreira, Pedro
(86) Numéro de dépôt international: PCT/PT2000/000006
(87) Numéro de publication internationale: WO 2000/075422

(56) Documents cités:
- DE-B- 2 924 794
- US-A- 5 257 698

## Description

La présente invention concerne le domaine de la papeterie et plus spécifiquement la préparation de pâte à partir du recyclage des vieux papiers afin de produire du papier.

Pour la fabrication de pâte à partir de vieux papiers, il est nécessaire de remettre les fibres de cellulose en suspension et d'éliminer les éléments étrangers indésirables, dits contaminants, opération appelée décontamination. Les contaminants peuvent prendre des formes diverses. On retrouve, en particulier, des particules métalliques (agrafes), des sables et graviers, des matières adhésives, des morceaux de plastique...

On retrouve aussi des encres, qu'il sera important d'enlever pour certaines productions, notamment les papiers dits «blancs», destinés à l'impression, à l'écriture ou à des usages sanitaires (« tissue »).

En plus des contaminants déjà évoqués, on retrouve aussi des charges minérales, incorporées au papier pour certaines fabrications (magazines, papiers d'impression écriture ... ). La présence de charges minérales peut être indésirable, en particulier, pour la production de papiers sanitaires. Il est nécessaire dans ce cas de les séparer de la pâte.

La préparation de pâte avec des vieux papiers est le procédé global, allant de la désintégration des vieux papiers jusqu'au différentes étapes de décontamination, éventuellement l'élimination des encres (désencrage) et des charges minérales (lavage), et pouvant inclure une ou deux étapes de blanchiment permettant aux fibres de retrouver leur blancheur initiale. La pâte produite servira à alimenter la machine à papier.

La préparation de pâte pour les cartons d'emballage est beaucoup moins contraignante en terme de décontamination.

Le procédé classique de préparation de pâte à partir de vieux papiers commence toujours par la désintégration des papiers et la mise en suspension des fibres, par l'intermédiaire d'un pulpeur (Etape A). Le pulpeur est un équipement doté d'un rotor (ou turbine), qui provoque une agitation suffisamment forte des vieux papiers, mélangés à de l'eau, pour que les liaisons entre les fibres (liaisons hydrogènes) se rompent les unes après les autres. Une pâte à papier à partir de vieux papiers, est ainsi reconstituée.

On retrouvera ensuite, selon la qualité de la pâte finale que l'on veut obtenir :
- Etape B : Une décontamination grossière. Il s'agit d'éliminer par tamisage, les éléments les plus grossiers, et en particulier les plastiques.
- Etape C : L'élimination, par hydrocyclone, des grosses particules lourdes : les gros sables, morceaux de verre, et particules métalliques telles que des agrafes.
- Etape D : L'élimination des petits plastiques et autres contaminants de taille intermédiaire par un tamisage à trous (ou épuration à trous) en deux ou trois étages, consistant à faire passer la pâte dans de petits trous (entre 1 et 3 mm) et à retenir les contaminants de taille supérieure à celle des trous.
- Etape E : L'élimination de petits contaminants, essentiellement d'aspect granuleux (par opposition aux contaminants plats) par une épuration à fentes (entre 0,1 et 0,3 mm), fonctionnant selon le même principe que l'épuration à trous. Les trous sont remplacés par des fentes, où les fibres, compte tenu de leur faible diamètre, parviennent à passer.
- Etape F : Pour les papiers dits «blancs», l'élimination des encres par une ou plusieurs cellules de flottation. Les encres sont séparées à l'aide de petites bulles d'air avec l'aide éventuelle d'un savon ou d'un surfactant.
- Etape G : L'élimination des sables fins et gros points noirs (petits contaminants lourds) par des batteries en plusieurs étages d'hydrocyclones.
- Etape H : Dans certains cas, l'élimination des petits contaminants de densité inférieure à 1 par hydrocyclone.
- Etape I : Plus particulièrement pour les papiers tissue, l'élimination des charges minérales par un lavage de la pâte. L'essentiel de l'eau est évacué, entraînant avec elle la majorité des charges.
- Etape J : Epaississement de la pâte, afin d'en faciliter le stockage avant la machine à papier ou de préparer la pâte à une dispersion à chaud ou à un raffinage.
- Etape K : Dans certains cas, dispersion des contaminants résiduels, par un disperseur ou triturateur, de manière à rendre ces contaminants non visibles à l'oeil. Dans d'autres cas, transformation des propriétés mécaniques de la pâte par un raffineur.

Dans de nombreux cas, redilution et reprise d'une ou plusieurs des étapes précédemment décrites. On pariera alors de deuxième boucle, voire de troisième boucle si après la deuxième boucle, on reprend de nouveau une ou plusieurs étapes.
- Etape L : Clarification des filtrats par un microflotateur à air dissous. La matière en suspension est rassemblée en flocs puis flottée à la surface à l'aide de microbulles d'air et de polymères (floculants et coagulants).
- Etape M : Epaississement des matières solides extraites lors de l'Etape L.
- Etape N : Traitement des eaux résiduaires par une station d'épuration.
- Etape O : Blanchiment des fibres pour certaines applications.

Les procédés de préparation de pâte actuellement en service sont une combinaison plus, ou moins complète des étapes précédemment décrites, chacune réalisée par un équipement différent. Entre chaque étape, la pâte est généralement pompée, entraînant une forte consommation d'énergie. Certaines étapes nécessitent l'emploi de produits chimiques. Il est fréquent, et particulièrement lorsque l'on veut produire des papiers «blancs» imposant des critères optiques restrictifs, que le procédé de recyclage de vieux papiers ne soit pas compétitif par rapport à l'utilisation de cellulose vierge.

L'invention a pour objet de se substituer, dans sa version de base, à plusieurs des équipements correspondant aux Etapes précédemment citées H, J, L, M, voire C, D, E, F, G et I, quel que soit le type de papier à produire, permettant aussi une économie importante d'énergie et de produits chimiques. Le recyclage des vieux papiers deviendra ainsi plus compétitif, y compris pour les applications les plus exigeantes. L'invention permet en outre une emprise au sol très inférieure.

Pour ce faire, l'invention propose un procédé selon la revendication 1 et un appareil selon la revendication 2. Dans les revendications dépendantes des caractéristiques additionnelles de l'appareil selon l'invention sont présentées.

Brève description des figures :

L'invention est représentée par 6 figures, correspondant aux principales applications et montrant les principales variantes exposées dans la description. La numérotation correspond aux renvois figurant dans les textes. Tous les figures sont présentées à titre indicatif et sans intention limitative.

Les figures 1 à 4 représentent plusieurs réalisations pratiques de l'invention, correspondant à plusieurs applications. Les figures 5 et 6 représentent des détails et parties spécifiques de l'invention.

La figure 1 représente une coupe d'une réalisation pratique de l'invention appliquée plus particulièrement aux papiers sanitaires (dits «tissue») dans sa configuration de base ayant, en plus des fonctions de base, un dispositif de récupération des fibres ayant transité à travers la grille (6) et leur récupération par le tube (14) au centre de l'appareil, un dispositif de clarification en deux étapes, et un dispositif de réintégration des éléments récupérés (13).

La figure 2 représente une coupe d'une réalisation pratique de l'invention appliquée plus particulièrement aux papiers sanitaires ayant, en plus des fonctions de base : un traitement préalable de la pâte par étimination des sables fins et autres contaminants « lourds » ou « légers » dans la chambre de sédimentation (25) et un classage à fentes ; un dispositif de récupération des fibres ayant transité à travers la grille (6) et leur concentration dans la chambre (33) ; un dispositif de réintégration des éléments récupérés (13).

La figure 3 représente une coupe d'une réalisation pratique de l'invention appliquée plus particulièrement aux papiers impression écriture et journaux magazine, ayant, en plus des fonctions de base : un traitement préalable de la pâte par élimination des sables fins et autres contaminants « lourds » ou « légers » dans la chambre de sédimentation (25) et un classage à fentes ; un dispositif de préclarification dans la chambre (33) ; un dispositif de réintégration des éléments récupérés (13).

La figure 4 représente une coupe d'une réalisation pratique de l'invention plus particulièrement appliquée aux papiers cartons et papiers d'emballage, ayant, en plus des fonctions de base : un traitement préalable de la pâte par élimination des sables fins et autres contaminants « lourds » ou « légers » dans la chambre de sédimentation (25) et un classage à fentes ; un dispositif de préclarification dans la chambre (33).; un dispositif de réintégration d'éléments extraits lors de la clarification à la pâte par des déflecteurs (39).

La figure 5 représente une coupe des orifices de la grille de classage à trou/fentes.

La figure 6 correspond au dispositif de freinage des fibres extraites en périphérie (8) par des tubes en colimaçon.

Pour les papiers sanitaires, dits «tissue», l'invention consiste, dans sa version de base, à regrouper les fonctions, de lavage, de désencrage, d'élimination des particules de densité inférieure à 1, d'épaississement des fibres, d'épaississement de la matière en suspension issue des filtrats, de clarification de l'eau et d'élimination des contaminants de densité inférieure à 1. L'invention se substitue donc aux appareils correspondant aux étapes F, H, I, J, L, M du procédé classique de préparation de pâte à papier. Les figures 1 et 2 représentent, en particulier, deux réalisations pratiques de l'invention appliquées pour cette qualité de papier.

Pour les papiers impression écriture et journaux magazine, la présente invention consiste à regrouper, dans sa version de base, les fonctions de désencrage, d'épaississement des fibres, de clarification des eaux, et d'élimination des contaminants de densité inférieure à 1. L'invention regroupe les étapes F, H, J, L, M et éventuellement I du procédé classique de préparation de la pâte à papier. La figure 3 représente, en particulier, une réalisation pratique de l'invention pour cette application.

Pour les productions de papiers et cartons d'emballage, utilisant plus particulièrement des fibres non blanchies, la présente invention consiste à regrouper, dans sa version de base, les fonctions d'épaississement des fibres, de clarification des eaux, d'élimination des contaminants d'une densité inférieure à 1, et éventuellement de fractionnement fibres longues/fibres courtes. L'invention se substitue aux étapes H, J, L, M du procédé classique de préparation de pâte à papier. La figure 4 est une représentation pratique de l'invention pour cette application.

Dans une version plus complète et quelles que soient les applications, l'invention se substitue aux étapes C à E et G du procédé classique de préparation de pâte à papier.

L'appareil proposé est constitué d'un corps (1) tournant à grande vitesse entraînant de façon solidaire l'ensemble des constituants internes de l'appareil. Le corps de l'appareil est entraîné par un moteur non représenté sur les figures.

Au préalable les vieux papiers doivent être désintégrés par l'intermédiaire d'un pulpeur (Etape A), et subir une décontamination grossière (Etape B). Dans sa version de base (figure 1) la pâte doit encore subir les Etapes C, D et E du procédé classique avant l'introduction dans l'appareil.

La pâte ainsi préalablement traitée et débarrassée des contaminants les plus importants est introduite le long de l'axe de l'appareil, par un conduit central (2). Les ailettes (3) permettent à la pâte d'être entraînée en rotation à la même vitesse angulaire que l'appareil. L'ensemble des conduits entrants et sortants (2), (12), (13), (14), (21), (22) et (37) sont reliés à des garnitures mécaniques, non représentées sur les figures, permettant d'assurer une connexion étanche avec des conduits fixes. La vitesse de rotation de l'appareil est telle, qu'en sa périphérie les corps sont soumis à un champ de gravité artificielle pouvant dépasser 1000 fois la gravité terrestre.

Dans les versions de base (figure 1), la pâte a déjà subit les étapes A à E du procédé classique et ne contient plus que des petits contaminants (en général moins de 0.5 mm de diamètre). La pâte à traiter est acheminée (4) le long d'une grille avec de petits trous (6), la majorité de l'eau traversant la grille tandis que les fibres sont retenues du fait du faible diamètre des trous. Les fibres sont entraînées, du fait d'une densité supérieure à 1, et sous l'effet du champ de gravité artificielle lié à la rotation de l'appareil, vers la périphérie de l'appareil et aboutissent dans la chambre de concentration la pâte (7). Celle-ci se termine par des buses d'extraction (8) à ouverture permanente ou bien séquentielle permettant l'extraction de la pâte à la concentration optimale.

Afin de ne pas endommager les fibres, l'extraction ayant lieu à grande vitesse, le freinage de la pâte pourra être assuré par des tubes circulaires (44) disposés en colimaçon (figure 6). La pâte extraite en périphérie de l'appareil rejoint les anneaux de décélération dont les dimensions sont déterminées en fonction de la vitesse maximale acceptable.

Les contaminants de densité inférieure à 1 qui ne transitent pas par la grille (6), migrent vers l'axe de l'appareil compte tenu du champ de gravité artificiel crée par la rotation de l'appareil, où ils sont recueillis et évacués par le conduit (22).

Les filtrats et l'eau, ayant transité par les trous de la grille (6), sont destinés à des traitements différents selon les applications.

Pour la version plus particulièrement destinée aux applications «tissue» (figures 1 et 2), un des objectifs de l'invention est de récupérer les fibres et fines (fragments de fibres) ayant traversé la grille (6). Il s'agit aussi d'éliminer les encres et charges minérales de l'eau afin de la réutiliser en vue de fermer au maximum les circuits d'eau et réduire la consommation d'eau fraîche. Les eaux non clarifiées sont, en premier lieu, traitées juste après leur passage à travers la grille. Il s'agit de récupérer les fibres, qui comptent aussi parmi les éléments les plus lourds et gros des filtrats en question.

Afin de récupérer les fibres ayant passé à travers la grille de filtration (6), il existe 2 solutions différentes. La première solution, représentée sur la figure 1, consiste à ramener les éléments cellulosiques à récupérer vers l'axe de l'appareil. L'eau non clarifiée est acheminée par la conduite (9). La vitesse d'aspiration de la conduite (9) vers la zone (15) d'alimentation de la zone de clarification (16) n'est pas suffisante pour entraîner les fibres et les autres corps plus lourds, qui sédimentent ainsi à la périphérie de la zone (5). Ces corps sont récupérés par une conduite (10) qui les achemine vers l'axe de l'appareil. La section de cette conduite est étudiée de manière à permettre une vitesse du courant supérieure à la vitesse de sédimentation des fibres. Sur la partie la plus en périphérie de la chambre (5), une ouverture (11) qui communique avec la chambre de concentration (19) des éléments solides séparés des eaux à clarifier, permet d'éviter la formation de dépôts. Cette ouverture pourra être traversée par un contre courant d'eau alimenté par une conduite (12). Le débit de cette eau serait adapté de manière à ce que la vitesse du courant qui passe à travers l'ouverture soit supérieure à la vitesse de sédimentation des fibres, tandis que les éléments plus denses, qui parviennent à remonter le courant compte tenu de leur vitesse de sédimentation supérieure, sont recueillis dans la chambre de concentration (19) avant d'être extraits par les buses (20). Les fibres récupérées, acheminées par les conduites (10) et extraites par le centre de l'appareil par le tube (14), sont éventuellement traitées par des moyens classiques de désencrage avant d'être réintégrées à la pâte dans l'appareil.

La seconde solution de séparation des fibres pour les traiter puis les récupérer consiste à les extraire par la périphérie de l'appareil. La figure 2 donne une représentation de cette configuration. Il s'agit d'inclure une zone de sédimentation (33) à la périphérie de la zone (9) et en aval de la grille (6) où se concentrent les éléments fibreux ayant sédimenté sous l'effet du champ de gravité artificiel provoqué par la rotation rapide de l'appareil. Ces éléments peuvent être alors évacués par la périphérie de l'appareil par les buses (34). Les eaux à clarifier transitent directement de la zone (33) vers la zone de clarification (16).

Les fibres extraites par l'un des deux moyens envisagés sont préalablement traitées, si besoin, et peuvent être réintégrées dans l'appareil. Cette réintégration est réalisée par une conduite (13) et permettant l'acheminement des fibres et autres éléments à intégrer en périphérie de l'appareil aux points d'introduction (13b) dans la zone (4). Cette localisation en périphérie, proche de la zone de concentration de la pâte (7), permet de limiter les pertes en fibres et autres éléments réintégrés, la seule fonction recherchée étant l'épaississement de la pâte et éléments réintégrés. La grille de filtration (6) pourra pour les diamètres supérieurs au point de réintroduction (13b), avoir des trous de plus petite taille afin de limiter le passage a travers la grille des éléments réintégrés.

Pour les autres applications (figures 3 et 4), qu'il s'agisse de papiers impression écriture ou cartons et papiers d'emballage, les eaux séparées des fibres sont, pour la plupart de ces applications, directement acheminées vers la zone de clarification par le conduit (9). En effet, la majorité des éléments solides contenus dans les eaux, charges comprises, et séparés lors de la clarification, pourront être réintégrés à la pâte à papier après un traitement éventuel. Cette réintégration pourra se faire selon un procédé identique à celui décrit précédemment.

Pour d'autres applications, plus particulièrement destinées à la production de certains papiers et cartons d'emballage nécessitant des propriétés mécaniques spécifiques, la grille (6) aura aussi une fonction de fractionnement, c'est à dire de classage entre fibres longues et fibres courtes, les fibres longues étant retenues par la grille tandis que les fibres courtes passent à travers. Dans cette configuration, la taille des trous sera étudiée en fonction de l'effet de fractionnement recherché.

Pour toutes les applications, l'eau et les éléments ayant traversé la grille (6) seront recueillis dans la chambre (9) et conduits vers la zone de clarification (16) est constituée de cônes proches les uns des autres, qui pourront être en matière plastique ou composite d'une densité proche de 1. L'eau à traiter, encadrée par les cônes de séparation, est dirigée de la périphérie vers l'axe de l'appareil. Les particules, de densité différente de l'eau, sous l'effet du champ de gravité artificielle, ont une vitesse radiale différente de l'eau et rencontrent la superficie du cône de séparation le plus proche. Du fait des frottements entre l'eau et les cônes, la vitesse de l'eau aux abords immédiats des cônes est très réduite, ce qui facilitera la migration des particules le long des superficies coniques. Les particules captées par les cônes auront une vitesse de migration plus élevée que la vitesse de l'eau aux abords immédiats des cônes. Une fois qu'elles ont atteint un cône, les particules de densité supérieure à 1 remontent ainsi progressivement le long de la surface du cône. L'eau transite vers le centre de l'appareil où elle est évacuée par le tube (21).

L'extrémité en périphérie de chaque cône pourra être prolongée par des canaux d'évacuation (17) qui permettent aux solides captés par les cônes de continuer à leur chemin vers la périphérie au milieu du courant de l'eau non clarifiée à l'admission de la clarification. Ces canaux, représentés sur le figure 2, communiquent eux-mêmes avec le conduit d'évacuation des solides (18), avant de rejoindre la chambre de concentration (19) et d'être expulsés de l'appareil par les buses (20). Ces buses (20) ont une ouverture permanente ou séquentielle selon les cas et les applications.

Un procédé similaire sera utilisé pour séparer et éliminer vers l'axe de l'appareil, grâce à l'action du champ de gravité artificiel, les contaminants de densité inférieure à 1 qui migrent vers le centre de l'appareil où ils sont recueillis par le conduit (37). Dans ce cas, les cônes de la zone de clarification (16) pourront être prolongés par les canaux (36). Cette application est représentée sur le figure 2.

Afin d'améliorer la qualité de la clarification des eaux et éviter une saturation des circuits en charges minérales et autres colloïdes liée à un effet de bouclage, particulièrement préjudiciable pour certaines qualités de papiers, l'invention pourra être dotée d'une clarification en 2 temps, où l'eau passe successivement dans une zone de préclarification (33) puis dans une zone de clarification finale (16), les deux zones fonctionnant en série. Sur les figures 2, 3 et 4 sont représentés cette application. La zone de préclarification (33) est destinée à éliminer les particules les plus importantes, qui dans leur déplacement sont susceptibles de créer des micro-turbulences qui perturbent la sédimentation des particules les plus fines. La zone de clarification finale (16), avec des plaques de séparations très rapprochées, permet une sédimentation des éléments les plus fins selon le principe déjà présenté. Les éléments qui sont séparés lors de la préclarification par sédimentation dans la chambre (33) sont conduits vers la périphérie de l'appareil où ils sont évacués à la périphérie de l'appareil.

Une autre solution pour obtenir une préclarification et une clarification finale est la division de la zone de clarification (16) en deux sous-zones, toutes les deux équipées de cônes de séparation, séparées par une paroi intermédiaire (35), qui permet, une fois la préclarification terminée de conduire l'eau vers la clarification finale. Sur la figure 1 est représentée cette solution.

Pour certaines applications, et en particulier celles destinées à la production de papiers sanitaires « tissue » (figures 1 et 2), les solides issus de la clarification et éjectés par les buses (20) ne sont pas récupérés par le procédé pour la fabrication du papier, la majorité étant des charges minérales incompatibles avec la fabrication de papiers « tissue ».

En revanche, pour la plupart des applications impression écriture, et papiers/cartons d'emballage (figures 3 et 4), une partie au moins de ces solides pourront être réintégrés à la pâte.

Pour les applications impression écriture (figure 3), les solides extraits lors de la clarification seront extraits par les buses (20). Il sera éventuellement nécessaire de faire subir à ces corps solides un désencrage par des moyens conventionnels (flottation sélective) avant, éventuellement, de les réintégrer par l'intermédiaire du conduit (13) décrit précédemment.

Pour certaines applications, l'invention permettra de réintégrer directement à la pâte tout ou partie des éléments ayant été séparés lors de la clarification. La figure 4 illustre une telle application. Des déflecteurs inclinés (39) permettent de dériver une partie des éléments ayant sédimenté dans la chambre de sédimentation (33) vers la chambre de concentration de la pâte (7). L'ouverture de ces déflecteurs (39) pouvant être fixe ou réglable afin de permettre un mélange dans des proportions désirées entre les fibres et les éléments réintégrés, en particulier les charges.

Une version plus complète de l'invention, représentée sur les figures 2, 3 et 4, comprendra la fonction décrite par l'étape G, c'est à dire l'élimination des sables fins ainsi que de nombreux contaminants. La pâte est introduite dans une chambre (25). Les contaminants de densité inférieure à 1 sont attirés vers l'axe de l'appareil et évacués par les orifices (22b) reliés au tube (22). Les autres éléments solides, fibres comprises, d'une densité supérieure à 1, sédimentent vers la périphérie de l'appareil où ils sont collectés par les orifices (26) localisés à la périphérie de la chambre (25) et dirigés par les conduits (27) vers la phase suivante du procédé. Le conduit (27) est muni d'orifices permettant la séparation puis l'extraction des contaminants de densité supérieure à 1 qui ont une vitesse de sédimentation supérieure à celle des fibres. Ces éléments sédimentent et sont séparés par les orifices (30) et extraits de l'appareil par les buses (38). Le conduit (27) aura une inclinaison et section adaptées pour éviter la sédimentation des fibres et le passage de celle-ci dans les orifices (30). Pour augmenter la vitesse horizontale des fibres et limiter le risque de sédimentation, le conduit (27) sera alimenté par de l'eau extraite dans la partie centrale de la chambre (25).

Quelles que soient les applications, une version plus complète de l'invention consiste à rajouter un classage à fentes et/ou à trous. Il s'agit alors de réaliser les étapes B à E du procédé classique. Ce classage est réalisé par une grille sera préférentiellement conique (23). La grille (23) sera en amont de la grille (6) (figures 2, 3 et 4). La pâte est introduite par l'axe de l'appareil aux abords de la grille (23) selon le même principe que la grille de filtration (6). Les fibres passent à travers les fentes (ou trous), compte tenu de leur petit diamètre, tandis que certains contaminants sont retenus.

Les contaminants de grandes dimensions (qui ne passent pas à travers la grille) et d'une densité supérieure à 1 sédimentent et se concentrent à la périphérie de l'appareil où ils sont extraits par plusieurs buses d'extraction (38). Les contaminants de densité inférieure à 1 migreront vers l'axe de l'appareil et seront extraits par une conduite centrale (22). Toutefois, la présence d'une chambre de séparation (25) en amont comprenant déjà une étape d'élimination des contaminants légers peut rendre inutile, pour beaucoup d'applications, l'élimination des contaminants légers par le centre de l'appareil. Des cycles de contre lavage, permettant de limiter le colmatage des grilles, seront alors suffisants pour éviter les dépôts des contaminants légers dans la partie centrale de l'appareil.

L'eau ayant traversé les fentes (23), transportant avec elle les fibres en suspension, est acheminée vers l'axe de l'appareil à travers un conduit (24) vers la zone (4), dont la section est étudiée de manière à imposer une vitesse suffisante au fluide pour empêcher la sédimentation trop rapide des fibres vers la périphérie de l'appareil.

En cas de mise en oeuvre de vieux papiers très contaminés, il est possible de prévoir un dessablage complémentaire et l'élimination de certains contaminants ou encres ayant transité par la grille (23). Dans, une telle configuration, une ouverture (non représentée) à la partie la plus en périphérie du conduit (24) permettra l'évacuation des éléments les plus lourds par sédimentation. Cette ouverture pourra être traversée par un contre courant d'eau claire dont le débit serait ajusté de manière à ce que la vitesse de ce contre courant soit supérieure à la vitesse de sédimentation des fibres les plus longues et inférieure à celle des contaminants à séparer.

Dans une version encore plus complète, non représentée sur les figures, il sera possible de rajouter une grille dotée de trous avant la grille à fentes (23), et fonctionnant exactement selon le même principe. Les trous permettent une décontamination complémentaire de la décontamination avec des fentes. Une fois l'étape de décontamination à trous terminée, la pâte est introduite à la base de la grille à fentes (23) selon le procédé précédemment décrit.

Il convient de noter que l'action combinée de la séparation prévue dans la chambre (25) et de la grille à fente (23) permettra pour la plupart des applications d'avoir une pâte de qualité suffisante pour ne pas avoir besoin du passage dans une grille à trou telle que décrite dans le paragraphe précédent.

La grille à fente présente l'inconvénient de constituer une limite de capacité de l'appareil. La surface ouverte de la grille peut être très réduite et empêcher le passage du débit autorisé par l'ensemble des autres fonctions. Pour remédier à cet inconvénient, il est possible de créer à l'extérieur de la grille une ou plusieurs ouvertures (29) (représentées sur les figures 2, 3 et 4) permettant de dériver une partie importante du débit vers la zone de clarification. La disposition périphérique de ces ouvertures permet de limiter l'entraînement de fibres, puisque celles ci sont déjà passées au travers des fentes (23). Les contaminants se trouvant au niveau de l'ouverture ont une densité supérieure à 1. L'objectif est que ces contaminants ne soient pas entraînés. avant l'eau dérivée par les ouvertures (29).

Pour ce faire, les ouvertures seront disposées en léger retrait par rapport au chemin parcouru par les contaminants d'une part, et auront une forme d'entonnoir permettant aux éventuels contaminants à proximité de l'ouverture (29) de sédimenter vers la périphérie sans être entraîné par les ouvertures (29). L'eau dérivée sera alors directement acheminée vers la zone de clarification. Tout contaminant ayant malgré tout emprunté ces conduits ne posera aucun donc problème. Il sera cependant possible, moyennant l'adjonction d'un dispositif de séparation des eaux, non représenté sur les figures, de conduire l'eau dérivée par le conduit (29) en amont de la grille de filtration (6) afin d'améliorer l'effet de lavage.

Les grilles de classage (23) auront une forme adaptée, afin d'améliorer leur efficacité. La forme conique de la grille à fentes ou à trous permet de faciliter le contact avec les fibres et leur passage à travers la grille. L'angle du cône sera étudié afin de faciliter le passage des fibres. Cependant, cette forme conique a aussi pour conséquence de concentrer les contaminants de densité supérieure à 1 sur la grille. Afin de prévenir la colmatation des orifices, la grille est dotée, pour la plupart des applications mettant en oeuvre des matières relativement contaminées, de ruptures d'angles « en escalier » (28). Les figures 2, 3 et 4 représentent une telle grille (23) avec les escaliers (28).

La rupture d'angle permet d'écarter les contaminants de la grille afin qui prennent de la vitesse avant de nouveau rencontrer la grille. Ce dispositif facilitera de ce fait leur sédimentation vers la périphérie de la grille. Cette rupture d'angle facilitera, d'autre part, le passage des fibres en rompant régulièrement le matelas de fibres qui se forme à la superficie de la grille.

Les orifices ont une direction radiale. L'entrée des orifices est conique (40), les cônes des orifices adjacents se rejoindront, de manière à ce qu'il n'y ait pas de surface plane entre deux cônes. L'objectif est de concentrer les fibres à l'entrée des orifices, et de les orienter parallèlement aux orifices, la longueur moyenne des fibres étant beaucoup plus grande que la largeur des orifices. Une fois la section minimum atteinte (41), la section des orifices augmente (42) afin de prévenir leur bouchage. La figure 5 schématise deux orifices en profil montrant ces différentes dispositions.

## Revendications

1. Procédé pour la préparation de pâte à papier à partir de vieux papiers préalablement désintégrés et mis en suspension par un pulpeur, utilisant le différentiel de vitesse de sédimentation des différentes particules contenues dans la suspension sous l'effet d'un champ de gravité artificiel créé par rotation combiné à une action de filtration, le procédé comprenant la réalisation combinée et simultanée dans un seul appareil rotatif des étapes suivantes :
a) Filtration de la suspension à travers une grille (6) qui retient au moins une partie des fibres contenues dans la suspension et laisse passer la majeure partie de l'eau et des petits contaminants et charges minérales contenus dans la suspension, cette filtration étant aidée par la force créée par l'accélération résultante de la rotation de l'appareil ;
b) Concentration et évacuation de la partie de la suspension retenue par la grille (6) à la périphérie de l'appareil sous l'effet de l'accélération résultant de la rotation de l'appareil ;
c) Clarification de l'eau qui passe à travers la grille (6) par la séparation des éléments solides en suspension de densité supérieure à 1 qui sédimentent à la périphérie de l'appareil sous l'effet de l'accélération résultante de la rotation de l'appareil ;
d) Concentration et extraction des éléments solides de densité supérieure à 1 séparés de l'eau qui passe à travers la grille (6).

2. Appareil pour la mise en oeuvre du procédé décrit dans la revendication 1 pour la préparation de pâte à papier à partir de vieux papiers préalablement désintégrés et mis en suspension fibreuse par un pulpeur, l'appareil comprenant un corps (1) tournant à grande vitesse entraînant de façon solidaire l'ensemble des composants disposés à l'intérieur de celui-ci, le corps (1) comprenant :
a) Une conduite (2) d'entrée de suspension fibreuse disposée au centre du corps (1), la suspension fibreuse étant entraînée à la vitesse angulaire du corps par l'intermédiaire d'ailettes (3) solidaires du corps (1) ;
b) Une zone (4) d'alimentation d'une grille (6) de filtration dans laquelle la suspension fibreuse introduite dans le corps (1) de l'appareil est acheminée, la grille (6) étant dotée de petits trous qui permettent de retenir au moins une partie des fibres contenues dans la suspension tandis que la majeure partie de l'eau, des petits contaminants et charges minérales contenus dans la suspension traversent la grille (6) ;
c) Une zone (7) de concentration de la partie de la suspension retenue par la grille (6) disposée à la périphérie de la zone (4) d'alimentation de la grille (6) ;
d) Plusieurs ouvertures (8) disposées à la périphérie du corps (1) de l'appareil pour évacuer la suspension concentrée de la zone (7) de concentration ;
e) Une chambre (16) de clarification pour clarifier l'eau ayant transité à travers la grille (6), la chambre (16) de clarification comportant des ouvertures (20) disposées à la périphérie du corps (1) de l'appareil pour l'évacuation des éléments solides ayant sédimenté en périphérie de ladite chambre (16) et une conduite (21 ) centrale d'évacuation de l'eau clarifiée.

3. Appareil selon la revendication 2 et **caractérisé en ce que** l'appareil comprend aussi un ou plusieurs tubes (44) incurvés en colimaçon à l'extérieur du corps (1), dont les entrées sont disposées face aux ouvertures (8) d'évacuation de la suspension concentrée retenue par la grille (6) de filtration.

4. Appareil selon la revendication 2 et **caractérisé en ce que** l'appareil comprend aussi une conduite (22) centrale destinée à recueillir et évacuer du corps (1) de l'appareil les éléments solides, présents dans la suspension fibreuse et retenus par la grille (6) de filtration, qui migrent vers le centre de l'appareil.

5. Appareil selon la revendication 2 et **caractérisé en ce que** la chambre (16) de clarification comprend des cônes de séparation facilitant la séparation et la migration des éléments solides présents dans l'eau à clarifier.

6. Appareil selon la revendication 5 et **caractérisé en ce que** les cônes de séparation de la chambre (16) de clarification sont prolongés dans leur partie périphérique par des canaux (17) d'évacuation des particules de densité supérieure à 1 séparées, ces canaux communiquant avec un conduit (18) aboutissant à une chambre (19) de concentration, à la périphérie de la chambre (16) de clarification.

7. Appareil selon la revendication 5 et **caractérisé en ce que** les cônes de séparations de la chambre (16) de clarification sont prolongés en direction de l'axe de l'appareil par des canaux (36) d'évacuation des particules de densité inférieure à 1 séparées, ces canaux se terminant dans une conduite (37) centrale d'évacuation des particules séparées.

8. Appareil selon la revendication 2, et **caractérisé en ce que** le corps (1) de l'appareil comprend aussi un dispositif de récupération de particules cellulosiques ayant transité par la grille (6) de filtration, ledit dispositif étant constitué par :
a) Une chambre (5) de sédimentation, immédiatement à l'aval de la grille (6) de filtration et en périphérie de celle-ci, où sédimentent, sous l'effet du champ de gravité artificiel créé par la rotation de l'appareil, la majeure partie des contaminants lourds et des particules cellulosiques ayant transité à travers la grille (6) de filtration ;
b) Un conduit (10), dont la prise est au niveau de la chambre (5) de sédimentation et orienté vers le centre du corps (1) de l'appareil, recueillant les particules et contaminants y ayant sédimenté, et dimensionné pour que la vitesse d'écoulement dans celui-ci soit supérieure à la vitesse de migration vers la périphérie des particules cellulosiques, alors que les contaminants les plus lourds sédimentent vers la périphérie dudit conduit (10) ;
c) Une conduite (14) centrale recueillant, à proximité de l'axe de l'appareil, les débits du conduit (10), évoqué à l'alinéa antérieur et permettant leur évacuation du corps (1) de l'appareil par l'axe de celui-ci.

9. Appareil selon la revendication 2 et **caractérisé en ce que** l'appareil comprend une conduite (13) d'introduction, qui permet d'introduire à la suspension fibreuse, à l'intérieur du corps (1) de l'appareil, des éléments solides en des points (13b) situés en amont de la grille (6) de filtration et en périphérie de la zone (4) d'alimentation de ladite grille (6).

10. Appareil selon la revendication 2 et **caractérisé en ce que** la grille (6) de filtration est équipée de trous de plus petite dimension dans la partie la plus périphérique.

11. Appareil selon la revendication 5, et **caractérisé en ce que** la chambre (16) de clarification est divisée en deux chambres fonctionnant en série, toutes les deux équipées de cônes et séparées par une paroi (35) conique centrale.

12. Appareil selon la revendication 2, et caractérisé en ce le corps (1) de l'appareil comprend une chambre (33) de préclarification, immédiatement en amont de la chambre (16) de clarification, destinée à une séparation des corps solides les plus gros avant la clarification finale de l'eau.

13. Appareil selon la revendication 12, et caractérisé en ce le corps (1) de l'appareil comprend des ouvertures (34), à la périphérie de la chambre (33) de préclarification, pour évacuer du corps (1) de l'appareil les éléments solides qui sédimentent en périphérie de ladite chambre (33).

14. Appareil selon la revendication 12 et caractérisé en ce le corps (1) de l'appareil comprend des déflecteurs (39) inclinés, fixes ou réglables, assurant une communication entre la périphérie de la chambre (33) de préclarification et la chambre (7) de concentration de la partie de la suspension retenue par la grille (6) de filtration.

15. Appareil selon la revendication 2 **caractérisé en ce que** le corps (1) de l'appareil comprend un dispositif de sédimentation en amont de la grille (6) de filtration, afin de procéder à une séparation de certains contaminants de grandes dimensions contenus dans la suspension fibreuse introduite dans l'appareil, ledit dispositif étant constitué par :
a) Une chambre (25) de sédimentation ;
b) Un orifice (22b) situé dans la partie la plus proche de l'axe de la chambre (25) de sédimentation, destiné à séparer les éléments légers qui s'y concentrent et les conduire à une conduite (22) centrale et permettant leur élimination ;
c) Un orifice (26) situé à la périphérie de la chambre (25) de sédimentation, destiné à séparer les éléments lourds, fibres de cellulose comprises, qui y sédimentent ;
d) Un conduit (27) dérivant la partie de la suspension fibreuse ayant transité dans la chambre (25) de sédimentation et n'ayant pas été séparée par les orifices (22b, 26) de séparation des éléments légers et lourds, vers la zone (4) d'alimentation de la grille (6) de filtration ou vers un dispositif complémentaire disposé entre le dispositif de sédimentation et la zone d'alimentation de la grille de filtration; ledit conduit (27) ayant une inclinaison et section adaptée pour que les éléments cellulosiques soient entraînés par le courant sans y sédimenter ;
e) Un conduit reliant l'orifice (26) de séparation des éléments lourds au conduit mentionné á l'alinéa antérieur ;
f) Un orifice (30) d'élimination des éléments lourds, sur la partie périphérique du conduit (27) mentionné à l'alinéa d), destiné à recueillir et à séparer les contaminants les plus lourds qui sédimentent en périphérie du dit conduit (27) ;
g) Un conduit amenant les éléments solides captés par l'orifice (30) d'élimination des lourds mentionné à l'alinéa f) vers des ouvertures (38), disposées à la périphérie du corps (1 ), d'évacuation des éléments recueillis par ledit orifice (30).

16. Appareil selon la revendication 2, **caractérisé en ce que** le corps (1) de l'appareil comprend un dispositif de classage en amont de la grille (6) de filtration, destinée à la séparation de contaminants de dimension supérieure aux fibres de cellulose, ledit dispositif étant constitué par :
a) Une grille (23) de classage de forme plate ou conique et possédant des fentes et/ou des trous calibrés tels que la plupart des fibres de cellulose passe à travers les fentes et/ou les trous ;
b) Des ouvertures (38) disposées à la périphérie du corps (1) de l'appareil et en amont de la grille (23) de classage, permettant d'évacuer les éléments, qui, ne passent pas à travers les fentes et/ou trous et migrent vers la périphérie de ladite grille (23) ;
c) Une conduite (22) centrale destinée à recueillir et évacuer du corps (1) de l'appareil les éléments, qui, ne passent pas à travers les fentes et/ou trous, migrent vers l'axe de l'appareil ;
d) Un conduit (24) acheminant l'eau et les éléments ayant traversés la grille (23) de classage vers la zone (4) d'alimentation de la grille (6) de filtration.

17. Appareil selon la revendication 16 et **caractérisé en ce que** le corps (1) de l'appareil comprend un dispositif de dérivation d'une partie de l'eau, en amont de la grille (23) de classage, ledit dispositif étant constitué par :
a) Une prise (29) d'eau de forme conique et orientée perpendiculairement aux trajectoires des particules, localisée en périphérie et à l'amont de la grille (23) de classage ;
b) Un conduit reliant la prise d'eau mentionnée à l'alinéa antérieur et la chambre de clarification ou la zone (4) d'alimentation de la grille (6) de filtration, en fonction des applications.

18. Appareil selon la revendication 16 et **caractérisé en ce que** la grille (23) de classage est conique et comporte une ou plusieurs ruptures d'angle (28) afin de prévenir l'accumulation d'éléments solides le long de la grille (23) de classage.

19. Appareil selon la revendication 16 et **caractérisé en ce que** les orifices (40) de la grille (23) de classage ont une direction radiale et une entrée en forme d'entonnoir, les entrées en entonnoir de deux orifices adjacents se rejoignant du coté amont de la grille de manière à ce qu'il n'y ait pas de superficie plane entre deux orifices, et ceci afin de faciliter l'orientation et le passage des fibres.

20. Appareil selon la revendication 16 **caractérisé en ce que** les orifices (40) de la grille (23) de classage sont constitués d'un entonnoir d'entrée et d'un entonnoir de sortie afin de faciliter le passage des fibres et prévenir le risque de colmatage.

21. Appareil selon la revendication 2 et **caractérisé en ce que** les trous de la grille (6) de filtration sont calibrés pour laisser passer une partie importante des fibres de cellulose courtes et retenir la majorité des fibres de cellulose longues, procédant ainsi à un fractionnement entre fibres courtes et fibres longues.

22. Appareil selon la revendication 2 et **caractérisé en ce que** l'appareil comprend une conduite centrale destinée l'acheminement directement à l'intérieur du corps (1) de l'appareil, au niveau de la chambre de clarification, de certains effluents semi-liquides non épaissis tels que les mousses d'une cellule de désencrage.

## Claims

1. A method for the preparation of paper pulp from waste papers previously disintegrated and put in suspension by a pulper, using the difference between the sedimentation speed of the different particles contained in the suspension under the effect of an artificial gravity field created by rotation combined with a filtration action, the method comprising the combined with a filtration action, the method comprising the combined and simultaneous accomplishment, in one single rotary apparatus, of the following steps :
a) Filtering the suspension through a drilled plate (6) which retains at least a part of the fibres contained in the suspension and allows the major part of the water and small contaminants and mineral loads contained in the suspension to pass, being that filtration aided by the force created by the acceleration resulting from the rotation of the apparatus;
b) Concentrating and evacuating the part of the suspension retained by the drilled plate (6) at the periphery of the apparatus under the effect of the acceleration resulting from the rotation of the apparatus.
c) Clarifying the water which passes through the drilled plate (6) by separation of the solid elements in suspension with density higher than 1 which sediment at the periphery of the apparatus under the effect of the acceleration resulting from the rotation of the apparatus; and concentrating and extracting solid elements of density higher than 1 separated from the water which passes through the drilled plate (6).

2. An apparatus to perform the method described in claim 1 for the preparation of paper pulp from used papers previously disintegrated and put in fibrous suspension by a pulper, said apparatus comprising a body (1) rotating at high speed driving together all components inside it, the body (1) comprising:
a) An inlet pipe (2) for the fibrous suspension located at the centre of the body (1), being the fibrous suspension driven at the angular speed of the body by means of blades (3) solitary with the body (1).
b) A feeding zone (4) of a filtration drilled plate (6) into which the fibrous suspension introduces in the body (1) of the apparatus is driven, being the drilled plate (6) provided with small holes which allow to retain at least a part of the fibres contained in the suspension while the major part of the water, small contaminants and mineral loads contained in the suspension pass through the drilled plate (6);
c) A zone (7) for the concentration of the part of the suspension retained by the drilled plate (6) located at the periphery of the feeding zone (4) of the drilled plate (6);
d) Several apertures (8) located at the periphery of the body (1) of the apparatus to evacuate the concentrated suspension from the concentration zone (7); and
e) A clarification chamber (16) to clarify the water having passed through the drilled plate (16) including apertures (20) located at the periphery of the apparatus body (1) for the evacuation of the solid elements having sedimented at the periphery of said chamber (16) and a central pipe (21) for the evacuation of the clarified water.

3. An apparatus according to claim 2, **characterised by** the apparatus comprising also one or several tubes (44) bent in a snail shape at the outside of the body (1), whose inlets are located facing the apertures (8) for the evacuation of the concentrated suspension retained by the filtration drilled plate (6).

4. An apparatus according to claim 2, **characterised by** the apparatus comprising also one central pipe (22) aimed to collect and evacuate from the apparatus body (1) the solid elements, present in the fibrous suspension and retained by the filtration drilled plate (6), which migrate to the central the apparatus.

5. An apparatus according to claim 2, **characterised by** the clarification chamber (16) comprising separation cones to facilitate the separation and migration of solid elements present in the water to be clarified.

6. An apparatus according to claim 5, **characterised by** the separation cones of the clarification chamber (16) being prolonged in their peripheral part by channels (17) for the evacuation of separated particles having a density higher than 1, these channels communicating with a pipe (18) ending in a concentration chamber (19), at the periphery of the clarification chamber (16).

7. An apparatus according to claim 5 **characterised by** the separations cones of the clarification chamber (16) being prolonged in the direction of the apparatus axis by channels (36) for the evacuation of separated particles having a density lower than 1, theses channels ending in a central pipe (37) for the evacuation of the separated particles.

8. A apparatus according to claim 2, **characterised by** the body of the apparatus also comprising a device for the recovery of cellulosic particles having passed through the filtration drilled plate (6) said device being constituted by:
a) A sedimentation (5) chamber, immediately downstream the filtration drilled plate (6) and at its periphery, where the major part of the heavy contaminants and cellulosic particles having passed through the filtration drilled plate (6) sediment, under the effect of the artificial gravity field created by the rotation of the apparatus:
b) A pipe (10), whose connection is located at the level of the sedimentation chamber (5) and which is oriented to the apparatus body centre (1) collecting the particles and contaminants that have there been sedimented, and dimensioned so that the flow speed in this pipe be higher than the speed of migration of the cellulosic particles to the periphery, while the heavier contaminants sediment at the periphery of said pipe (10);
c) A central pipe (14) collecting, near the axis of the apparatus, the flows of the pipe (10), mentioned at the previous paragraph and allowing their evacuation from the apparatus body (1) by its axis.

9. An apparatus according to claim 2, **characterised by** the apparatus comprising an inlet pipe (13), which allows the introduction into the fibrous suspension, at the inside of the apparatus body (1), solid elements in points (13b) located upstream the filtration drilled plate (6) and at the periphery of the feeding zone (4) of said drilled plate (6).

10. An apparatus according to claim 5, **characterised by** the filtration drilled plate (6) being equipped with apertures of smaller dimension in the most peripheral part.

11. An apparatus according to claim 2, **characterised by** the clarification chamber (16) being divided in two chambers functioning in series, both equipped with cones and separated by a central conical wall (35).

12. An apparatus according to claim 2, **characterised by** the body (1) of the apparatus comprising a preclarification chamber (33), immediately upstream the clarification chamber (16), aimed to separate the coarser solid elements before the final clarification of the water.

13. An apparatus according to claim 12, **characterised by** the body (1) of the apparatus comprising apertures (34), at the periphery of the preclarification chamber (33), to evacuate from the apparatus body (1) the solid elements which sediment at the periphery of said chamber (33).

14. An apparatus according to claim 12 **characterised by** the body (1) of the apparatus comprising inclined deflectors (39), fixed or adjustable, ensuring a communication between the periphery of the preclarification chamber (33) and the concentration chamber (7) of the suspension portion retained by the filtration drilled plate (6).

15. An apparatus according to claim 2, **characterised by** the body (1) of the apparatus comprising a sedimentation device upstream the filtration drilled plate (6), in order to make a separation of some contaminants with big dimension contained in the fibrous suspension introduced in the apparatus, said device being constituted by:
a) A sedimentation chamber (25)
b) A hole (22b) located in the part closer to the axis of the sedimentation chamber (25), aimed to separate the light elements which there concentrate and driving them to the central pipe (22) and allowing their elimination;
c) A hole (26) located at the periphery of the sedimentation chamber (25), aimed to separate the heavy elements, including cellulose fibres, which there sediment;
d) A pipe (27) deriving the part of the fibrous suspension having passed into the chamber (25) and having not been separated by the holes (22b) and (26) of separation of light and heavy elements, into the feeding zone (4) of the filtration drilled plate (6), or to the following stage of the method, if a complementary device is located between the sedimentation device and the filtration drilled plate feeding zone, said pipe (27) having an inclination and section adapted so that the cellulosic elements are driven by the flow without sedimenting there;
e) A pipe connecting the hole (26) for the separation of heavy elements to the pipe mentioned in the previous paragraph;
f) A hole (30) for the elimination of heavy elements, in the peripheral part of the pipe (27) mentioned at paragraph d), aimed to collect and separate the heavier contaminants which sediment at the periphery of said pipe (27); and
g) A pipe leading the solid elements captured by hole (30à for the elimination of the heavy elements mentioned at paragraph f) to the apertures (38), located at the periphery of the body (1), for the evacuation of the elements collected by said hole (30).

16. An apparatus according to claim 2, **characterised by** the apparatus body (1) comprising a classifier device upstream the filtration drilled plate (6), aimed to separate the contaminants having a dimension higher than the cellulose fibres, said apparatus being constituted by:
a) A classifier drilled plate (23) having a flat of conical shape and having calibrated slots or holes such that the majority of the cellulose fibres pas through the slots and/or the holes;
b) Apertures (38) located at the periphery of the apparatus body (1) and upstream the classifiers drilled plate (23), allowing to evacuate the elements, which do not pass through the slots and/or holes, and migrate to the axis of the apparatus, and
c) A pipe (24) leading the water and the elements having passed the classifier drilled (23) plate to the feeding zone (4) of the filtration drilled plate (6).

17. An apparatus according to claim 16; **characterised by** the apparatus body (1) comprising a device for the derivation of a part of the water, upstream the classifier drilled plate (23), said apparatus being constituted by:
a) A water inlet (29) having a conical shape and oriented perpendicularly to the trajectories of the particles, located at the periphery and upstream the classifier drilled plate (23); and
b) A pipe connecting the water inlet mentioned at the previous paragraph and the clarification chamber of the feeding zone (4) of the filtration drilled plate (6); according to the uses.

18. An apparatus according to claim 16 **characterised by** the classifier drilled plate (23) being conical and including one or several inclinations (28) in order to avoid the accumulation of solid elements along the classifier drilled plate (23).

19. An apparatus according to claim 16, **characterised by** the holes (40) of the classifier drilled plate (23) having a radial direction and an entrance with the shape of a funnel, the entrances with the funnel shape of two adjacent holes joining themselves at the side upstream the drilled plate in order to avoid any plane surface between two holes and this being done to facilitate the orientation and the passage of the fibres.

20. An apparatus according to claim 16, **characterised by** the holes (40) of the classifier drilled plate (23) being comprised by an inlet funnel and an outlet funnel in order to facilitate the passage of the fibres and avoid the risk of clogging.

21. An apparatus according to claim 2, **characterised by** the holes of the filtration drilled plate (6) being calibrated to allow the passage of an important part of the short cellulose fibres and retain the majority of the long cellulose fibres, performing therefore a fractionating between short fibres and long fibres.

22. An apparatus according to claim 2, **characterised by** the apparatus comprising a central pipe aimed to lead directly to the inside of the apparatus body (1), at the level of the clarification chamber, some non-thickened effluents such as the foams of a de-inking cell.

## Patentansprüche

1. Verfahren zur Aufbereitung von Faserstoff aus vorher in einem Stofflöser aufgelöstem und in Suspension gebrachtem Altpapier durch Nutzung des Unterschieds in der Sedimentiergeschwindigkeit der verschiedenen in der Suspension enthaltenen Partikel unter der Einwirkung eines künstlichen, durch Rotation in Kombination mit einem Filterverfahren geschaffenen Schwerkraftfelds, wobei das Verfahren mit einem Filtrationsvorgang kombiniert ist, wobei das Verfahren die kombinierte und gleichzeitige Durchführung in einer einzigen rotationssymmetrischen Vorrichtung und folgende Schritte umfasst:
a) Filterung der Suspension durch eine Lochplatte (6), welche zumindest einen Teil der in der Suspension enthaltenen Fasern zurückhält und den größten Teil des Wassers sowie in der Suspension enthaltene kleinere Verunreinigungen und Mineralstoffbelastungen durchströmen lässt, wobei dieser Filtervorgang durch die Kraft unterstützt wird, die durch die Drehbewegung in der rotationssymmetrischen Vorrichtung erzeugt wird;
b) Konzentration und Absaugen des Teils der von der Lochplatte (6) durch Einwirkung der sich aus der Rotation der Vorrichtung ergebenden Beschleunigung an der Peripherie der Vorrichtung zurückgehaltenen Suspension.
c) Klärung des durch die Lochplatte (6) strömenden Wassers durch Abscheidung solcher in der Suspension vorhandene Feststoffe, die eine höhere Dichte als 1 aufweisen und durch Einwirkung der sich aus der Rotation in der Vorrichtung ergebenden Beschleunigung an der Peripherie der Vorrichtung sedimentieren; sowie Konzentration und Extraktion von aus solchen dem durch die Lochplatte (6) strömendem Wasser ausgeschiedenen Feststoffen, die eine Dichte höher als 1 aufweisen.

2. Vorrichtung zur Durchführung des Verfahrens nach Anspruch 1 zur Aufbereitung von Faserstoff aus vorher in einem Stofflöser aufgelöstem und in Suspension gebrachtem Altpapier , wobei genannte Vorrichtung aus einem sich mit hoher Geschwindigkeit drehenden Gehäuse (1) besteht, welches alle in seinem Innern angeordneten Komponenten antreibt, und wobei das Gehäuse (1) besteht aus:
a) einem Einlassrohr (2) für die fasrige Suspension, welches in der Mitte des Gehäuses (1) angeordnet ist, wobei die fasrige Suspension durch mit dem Gehäuse (1) verbundene Flügel (3) mit der Winkelgeschwindigkeit des Gehäuses angetrieben wird;
b) einer Eingabezone (4) einer gebohrten Filtrationsplatte (6) in welche die fasrige Suspension in das Gehäuse (1) der Vorrichtung gefördert wird, wobei die gebohrte Platte (6) mit kleinen Löchern versehen ist, welche ein Zurückhalten von zumindest einem Teil der in der Suspension vorhandenen Fasern gestattet, während der größte Teil des Wassers, kleinere Verunreinigungen und Mineralstoffbelastungen in der Suspension durch die gebohrte Platte (6) strömen;
c) einer am Umkreis der Eingabezone (4) der gebohrten Platte (6) angeordneten Zone (7) für die Konzentration des von der gebohrten Platte (6) zurückgehaltenen Teils der Suspension;
d) mehreren am Umkreis des Gehäuses (1) angeordneten Öffnungen (8) zum Abziehen der konzentrierten Suspension aus der Konzentrationszone (7); und
e) einer Klärkammer (16) zur Klärung des durch die gebohrte Platte (6) geströmten Wassers, einschließlich am Umkreis des Vorrichtungsgehäuses (1) angeordneter Öffnungen (20) für ein Abziehen der am Umkreis der genannten Kammer (16) sedimentierten Feststoffe sowie einem Mittelrohr (21) für das Abziehen des geklärten Wassers.

3. Vorrichtung nach Anspruch 2, **dadurch gekennzeichnet, dass** die Vorrichtung auch ein oder mehrere schneckenförmig an der Außenseite des Gehäuses (1) angeordnete Rohre (44) umfasst, deren Einlässe zu den Öffnungen (8) für das Abziehen der von der gebohrten Filtrationsplatte (6) zurückgehaltenen konzentrierten Suspension gerichtet angeordnet sind.

4. Vorrichtung nach Anspruch 2, **dadurch gekennzeichnet, dass** die Vorrichtung auch ein Mittelrohr (22) aufweist, das zum Auffangen und Abziehen der in der fasrigen Suspension vorhandenen und von der gebohrten Filtrationsplatte (6) zurückgehaltenen Feststoffe vorgesehen ist, welche zur Mitte der Vorrichtung hin migrieren.

5. Vorrichtung nach Anspruch 2, **dadurch gekennzeichnet, dass** die Klärkammer (16) Separationskegel aufweist, welche die Abscheidung und Migration der in dem zu klärenden Wasser vorhandenen Feststoffe erleichtern.

6. Vorrichtung nach Anspruch 5, **dadurch gekennzeichnet, dass** die Separationskegel der Klärkammer (16) in ihrem peripheren Teil durch Kanäle (17) verlängert sind, die zum Abziehen abgeschiedener Partikel von einer Dichte höher als 1 vorgesehen sind, wobei diese Kanäle mit einem in eine Konzentrationskammer (19) am Umkreis der Klärkammer (16) mündenden Rohr (18) in Verbindung stehen.

7. Vorrichtung nach Anspruch 5, **dadurch gekennzeichnet, dass** die Separationskegel der Klärkammer (16) in Richtung der Längsachse der Vorrichtung durch Kanäle (36) verlängert sind, die zum Abziehen abgeschiedener Partikel von einer Dichte niedriger als 1 vorgesehen sind, wobei diese Kanäle in ein Mittelrohr (37) zum Abziehen der abgeschiedenen Partikel münden.

8. Vorrichtung nach Anspruch 2, **dadurch gekennzeichnet, dass** das Gehäuse der Vorrichtung auch eine Anordnung zur Rückgewinnung von durch die gebohrte Filtrationsplatte (6) geströmten Zellulosepartikeln umfasst, wobei die Anordnung sich zusammensetzt aus:
a) einer Sedimentierkammer (5), die in Strömungsrichtung gesehen der gebohrten Filtrationsplatte (6) unmittelbar nachgeschaltet ist und zwar am Umkreis der Platte, wo der größte Teil der schweren Verunreinigungen und Zellulosepartikel unter Einwirkung der Rotation der Vorrichtung durch die Sedimentation auf der gebohrten Filtrationsplatte (6) geströmt ist;
b) einem Rohr (10), dessen Anschluss sich auf der Höhe der Sedimentierkammer (5) befindet und das zur Mitte des Gehäuses (1) der Vorrichtung gerichtet ist und das die dort sedimentierten Partikel und Verunreinigungen auffängt, wobei das Rohr (10) so bemessen ist, dass die Strömungsgeschwindigkeit in diesem Rohr höher ist als die Migrationsgeschwindigkeit der Zellulosepartikel zum Umkreis hin, während die schwereren Verunreinigungen am Umkreis des genannten Rohres (10) sedimentieren;
c) einem Mittelrohr (14), welches in der Nähe der Längsachse der Vorrichtung die Strömungen aus dem im vorhergehenden Absatz genannten Rohr (10) auffängt und ein Abziehen dieser Strömungen aus dem Gehäuse (1) der Vorrichtung in dessen Längsachse gestattet.

9. Vorrichtung nach Anspruch 2, **dadurch gekennzeichnet, dass** die Vorrichtung ein Einlassrohr (13) umfasst, welches ein Einbringen in die fasrige Suspension, an der Innenseite des Gehäuses (1) der Vorrichtung, von Feststoffen in den Punkten (13b), die in Strömungsrichtung gesehen vor der gebohrten Filtrationsplatte (6) liegen, und am Umkreis der Eingabezone (4) der gebohrten Platte (6) gestattet.

10. Vorrichtung nach Anspruch 2, **dadurch gekennzeichnet, dass** die gebohrte Filtrationsplatte (6) im überwiegenden Teil des Umkreisbereiches mit Öffnungen von kleinerer Abmessung versehen ist.

11. Vorrichtung nach Anspruch 5, **dadurch gekennzeichnet, dass** die Klärkammer (16) in zwei in Serie funktionieren Kammern geteilt ist, welche Kammern mit Kegeln ausgerüstet und durch eine mittige, kegelige Wand (35) voneinander getrennt sind.

12. Vorrichtung nach Anspruch 2, **dadurch gekennzeichnet, dass** das Gehäuse (1) der Vorrichtung eine Vorklärkammer (33) umfasst, die in Strömungsrichtung gesehen unmittelbar vor der Klärkammer (16) angeordnet ist und dem Zweck dient, gröbere Feststoffe vor der Endklärung aus dem Wasser abzuscheiden.

13. Vorrichtung nach Anspruch 12, **dadurch gekennzeichnet, dass** das Gehäuse (1) der Vorrichtung Öffnungen (34) am Umkreis der Vorklärkammer (33) aufweisen, die zum Abziehen der um Umkreis der genannten Kammer (33) sedimentierten Feststoffe aus dem Gehäuse (1) der Vorrichtung dienen.

14. Vorrichtung nach Anspruch 12, **dadurch gekennzeichnet, dass** das Gehäuse (1) der Vorrichtung geneigte, fest oder einstellbar angeordnete Abweiser (39) aufweist, die eine Verbindung zwischen dem Umkreis der Vorklärkammer (33) und der Konzentrationskammer (7) für den Teil der Suspension gewährleisten, der von der gebohrten Filtrationsplatte (6) zurückgehalten wird.

15. Vorrichtung nach Anspruch 2, **dadurch gekennzeichnet, dass** das Gehäuse (1) der Vorrichtung eine in Strömungsrichtung vor der gebohrten Filterplatte (6) angeordnete Sedimentieranordnung umfasst, die zur Abscheidung einiger in der in die Vorrichtung eingebrachten fasrigen Suspension enthaltenen Verunreinigungen von großer Abmessung dient, wobei die Anordnung gebildet wird durch:
a) eine Sedimentierkammer (25);
b) ein Loch (22b), das in dem näher an der Längsachse der Sedimentierkammer (25) liegenden Teil angeordnet ist und dem Zweck dient, die sich dort konzentrierenden leichten Stoffe abzuscheiden und zu dem Mittelrohr (22) zu führen und deren Beseitigung zu erlauben;
c) ein am Umkreis der Absetzkammer (25) angeordnetes Loch (26) mit der Aufgabe, dort sedimentierte schwere Stoffe einschließlich Zellulosefasern abzuscheiden;
d) ein Rohr (27) zur Ableitung des Teils der fasrigen Suspension, der in die Kammer (25) eingeströmt und nicht durch die Löcher (22b) und (26) zur Abscheidung leichter und schwerer Stoffe abgeschieden worden ist, in die Eingabezone (4) der gebohrten Filtrationsplatte (6) oder in eine anschließende Verfahrensstufe, wenn eine ergänzende Vorrichtung zwischen der Sedimentieranordnung und der Eingabezone der gebohrten Filtrationsplatte angeordnet ist, wobei das Rohr (27) im Hinblick auf die Neigung und die Querschnittsfläche so abgestimmt ist, dass die Zelluloseteilchen auf solche Weise von der Strömung angetrieben werden, dass dort keine Sedimentierung stattfindet;
e) ein Rohr zur Verbindung des Lochs (26) zur Abscheidung schwerer Stoffe mit dem im vorhergehenden Absatz genannten Rohr;
f) ein Loch (30) zur Beseitigung schwerer Feststoffe im peripheren Teil des in Absatz d) genannten Rohres (27) mit dem Zweck, schwerere Verunreinigungen, die am Umkreis des genannten Rohres (27) sedimentieren, aufzufangen und abzuscheiden; sowie
g) ein Rohr, das die im Loch (30) aufgefangenen Feststoffe zwecks Beseitigung der in Absatz f) genannten schweren Stoffe zu den am Umkreis des Gehäuses (1) angeordneten Öffnungen (38) leitet, damit die Feststoffe durch das genannte Loch (30) abgezogen werden können.

16. Vorrichtung nach Anspruch 2, **dadurch gekennzeichnet, dass** das Gehäuse (1) der Vorrichtung in Strömungsrichtung gesehen vor der gebohrten Filtrationsplatte (6) eine Klassifizieranordnung aufweist, die einer Abscheidung von Verunreinigungen, deren Größe die der Zellulosefasern übersteigt, abzuscheiden, wobei diese Anordnung gebildet wird durch:
a) eine gebohrte Klassifizierplatte (23) mit einer kugelig geformten Fläche und versehen mit kalibrierten Schlitzen oder Löchern solcher Ausführung, dass der größte Teil der Zellulosefasern durch die Schlitze und/oder Löcher strömt;
b) Öffnungen (38), die am Umkreis des Gehäuses (1) der Vorrichtung und in Strömungsrichtung gesehen vor der gebohrten Klassifizierplatte (23) angeordnet sind und ein Abziehen solcher Stoffe gestatten, die nicht durch die Schlitze und/oder Löcher strömen und die zur Längsachse der Vorrichtung migrieren; und
c) ein Rohr (24), das das Wasser sowie die Stoffe, die durch die gebohrte Klassifizierplatte (23) geströmt sind, der Eingabezone (4) der gebohrten Filtrationsplatte (6) zuleiten.

17. Vorrichtung nach Anspruch 16, **dadurch gekennzeichnet, dass** das Gehäuse (1) der Vorrichtung in Strömungsrichtung gesehen vor der gebohrten Klassifizierplatte (23) eine Anordnung zur Ableitung eines Teils des Wassers aufweist, wobei diese Anordnung gebildet wird durch:
a) einen Wassereinlass (29) von kegeliger Form und rechtwinklig zu den Bewegungsbahnen der Partikel verlaufend, angeordnet am Umkreis und in Strömungsrichtung gesehen vor der gebohrten Klassifizierplatte (23); und
b) ein Rohr, welches den im vorhergehenden Absatz genannten Wassereinlass mit der Klärkammer der Eingabezone (4) der gebohrten Filtrationsplatte (6) anwendungsbezogen verbindet.

18. Vorrichtung nach Anspruch 16, **dadurch gekennzeichnet, dass** die gebohrte Klassifizierplatte (23) kegelig geformt ist und eine oder mehrer Neigungen (28) aufweist, die eine Anlagerung von Feststoffen entlang der gebohrten Klassifizierplatte (23) verhindern.

19. Vorrichtung nach Anspruch 16, **dadurch gekennzeichnet, dass** die Löcher (40) der gebohrten Klassifizierplatte (23) radial gerichtet sind und einen trichterförmigen Einlass aufweisen, wobei die trichterförmigen Einlässe von zwei nebeneinanderliegenden Löchern auf der in Strömungsrichtung gesehen vor der gebohrten Platte liegenden Seite ineinander übergehen, womit jegliche ebene Fläche zwischen zwei Löchern vermieden wird, was dem Zweck dient, die Ausrichtung und Durchströmung der Fasern zu erleichtern.

20. Vorrichtung nach Anspruch 16, **dadurch gekennzeichnet, dass** die Löcher (40) der gebohrten Klassifizierplatte (23) aus einem einlasseitigen Trichter und einem auslasseitigen Trichter gebildet werden, um die Durchströmung der Fasern zu erleichtern und die Gefahr eines Verstopfens auszuschalten.

21. Vorrichtung nach Anspruch 2, **dadurch gekennzeichnet, dass** die Löcher der gebohrten Filtrationsplatte (6) so kalibriert sind, dass sie den Durchgang eines wesentlichen Teils der kurzen Zellulosefasern durchlassen und die Mehrzahl der langen Zellulosefasern zurückhalten, wodurch eine Fraktionierung von kurzen und langen Fasern erhalten wird.

22. Vorrichtung nach Anspruch 2, **dadurch gekennzeichnet, dass** die Vorrichtung ein Mittelrohr umfasst, welches dem Zweck dient, in Höhe mit der Klärkammer einige nicht eingedickte Abflüsse wie Schäume von einer Deinkingzelle direkt in das Innere des Gehäuses (1) der Vorrichtung zu leiten.
